# EUROPÄISCHE PATENTSCHRIFT

(11) **EP 0 581 270 B1**
(45) Veröffentlichungstag und Bekanntmachung des Hinweises auf die Patenterteilung: **20.05.1998**
(21) Anmeldenummer: 93112071.1
(22) Anmeldetag: 28.07.1993
(51) Int. Cl.: F15B 15/16

(54) **Teleskopanordnung aus mehreren Tauchkolbenzylindern, insbesondere für Teleskopausleger bei Kranen oder dergleichen**
Telescopic system of several plunger-type cylinders, particularly for multistage telescope jibs of cranes or the like
Système télescopique à plusieurs vérins à piston plongeur, particulièrement pour les flèches télescopiques pour grues ou des choses pareilles

(30) Priorität: 29.07.1992 DE 4225032
(43) Veröffentlichungstag der Anmeldung: 02.02.1994
(73) Patentinhaber: Compact Truck AG, 6300 Zug (CH); Lutz, Franz, 89584 Ehingen (DE); Kaspar, Ernst, 89597 Munderkingen (DE)
(72) Erfinder: Kaspar, Ernst, D-89597 Munderkingen (DE)
(74) Vertreter: Grünecker, Kinkeldey, Stockmair & Schwanhäusser Anwaltssozietät

(56) Entgegenhaltungen:
- DE-A- 2 900 015
- DE-A- 3 021 633
- DE-B- 1 240 743
- DE-C- 3 835 945
- GB-A- 2 206 929

## Beschreibung

Die Erfindung betrifft eine Teleskopanordnung aus mehreren Tauchkolbenzylindern, insbesondere für Teleskopausleger bei Kranen oder dergl., bei der die Tauchkolbenzylinder längsverschieblich zueinander angeordnet und in der Art einer Kolben-Zylinder-Anordnung durch Druckbeaufschlagung mit einem Hydraulikmedium ausfahrbar ineinander geführt sind, wie es z.B. aus der DE-A-2900015 bekannt ist.

Bei derartigen aus der Praxis bekannten Teleskopanordnungen ist nicht sichergestellt, daß jeweils ein Tauchkolbenzylinder nach dem anderen vollständig aus- und entsprechend wieder eingefahren wird. Aufgrund unterschiedlicher Reibungszustände zwischen den einzelnen Tauchkolbenzylindern kann es zu einem Überspringen bzw. Teilausfahren der einzelnen Tauchkolbenzylinder kommen.

Der Erfindung liegt die Aufgabe zugrunde, eine Teleskopanordnung der eingangs genannten Art so auszubilden, daß ausgehend von dem im Querschnitt größten Tauchkolbenzylinder in geordneter Reihenfolge stets der im Querschnitt nächstkleinere Tauchkolbenzylinder zunächst vollständig ausgefahren und entsprechend beim Wiedereinfahren die umgekehrte Reihenfolge eingehalten wird.

Diese Aufgabe wird nach einer ersten Ausführungsform der Erfindung dadurch gelöst, daß jeder der längsverschieblichen Tauchkolbenzylinder an seiner in Ausfahrrichtung hinteren Stirnseite durch einen Kolbenboden geschlossen ist, wobei im Kolbenboden ein sich zwischen seinen axial beiden Seiten erstreckender, durch ein Sperrventil schließbarer Überströmkanal für das Hydraulikmedium und im Bereich des Kolbenbodens ein Betätigungsglied für das Sperrventil vorgesehen ist, das das Sperrventil bei vollständig ausgefahrenem Tauchkolbenzylinder öffnet und daß im Zylinderraum jedes der längsverschieblichen Tauchkolbenzylinder ein durch den Kolbenboden des im Zylinderraum angeordneten, nächsten Tauchkolbenzylinders axial gegen die Kraft einer Feder zum Kolbenboden hin verstellbarer Verriegelungsring vorgesehen ist, der wenigstens ein radial verstellbares Verriegelungsglied betätigt, das bei dem Kolbenboden abgewandter Stellung des Verriegelungsrings die Verschiebbarkeit dieses Tauchkolbenzylinders gegenüber dem ihn umschließenden Tauchkolbenzylinder sperrt.

Nach einer zweiten Ausführungsform der Erfindung wird die Aufgabe dadurch gelöst, daß jeder der längsverschieblichen Tauchkolbenzylinder an seiner in Ausfahrrichtung hinteren Stirnseite durch einen Kolbenboden geschlossen ist, wobei im Kolbenboden ein sich zwischen seinen axial beiden Seiten erstreckender, durch ein Sperrventil schließbarer und mit einem den Rückfluß aus dem Zylinderraum durch den Kolbenboden sperrenden Rückschlagventil versehener Überströmkanal für das Hydraulikmedium und im Bereich des Kolbenbodens ein Betätigungsglied für das Sperrventil vorgesehen ist, das das Sperrventil bei vollständig ausgefahrenem Tauchkolbenzylinder öffnet, und wobei das Sperrventil durch ein Stellglied geöffnet wird, das vom Kolbenboden aus in den Zylinderraum hinein vorsteht und von dem Kolbenboden des darin angeordneten Tauchkolbenzylinders betätigt wird, und daß in den im Querschnitt kleinsten Tauchkolbenzylinder eine absperrbare Rückführleitung für das Hydraulikmedium mündet.

Der durch die Erfindung erreichte Vorteil besteht im wesentlichen darin, daß eine Zufuhr des Hydraulikmediums jeweils immer nur in denjenigen Zylinderraum des Tauchkolbenzylinders hinein möglich ist, der sich bereits in seiner vollständig ausgefahrenen Stellung befindet. Bei allen nachfolgenden Tauchkolbenzylindern ist das Sperrventil geschlossen, so daß diese zunächst nicht ausgefahren werden können. Da das Sperrventil erst dann öffnet, wenn sich der Tauchkolbenzylinder in seiner vollständig ausgefahrenen Stellung befindet, ist sichergestellt, daß ein Überspringen bzw. Teilausfahren der Tauchkolbenzylinder nicht möglich ist. Zusätzlich wird bei der ersten Ausführungsform der Erfindung jeder Tauchkolbenzylinder, sobald er vollständig ausgefahren ist und das Sperrventil zur Füllung des nachfolgenden Zylinderraums geöffnet ist, in der ausgefahrenen Stellung mechanisch arretiert, so daß auch ein späteres Zurückgleiten ausgeschlossen ist. Diese Verriegelung stellt insbes. auch sicher, daß das Einfahren der Tauchkolbenzylinder sich in genau umgekehrter Reihenfolge gegenüber dem Ausfahrvorgang vollzieht, also der im Querschnitt kleinste Tauchkolbenzylinder zuerst eingefahren wird, obwohl das Hydraulikmedium sämtliche Tauchkolbenzylinder durchströmen muß und erst an dem im Querschnitt größten Tauchkolbenzylinder abfließen kann, der - ohne die Verriegelung - sonst unter Umständen zuerst einfahren würde.

Bei der zweiten Ausführungsform erfolgt die gegenseitige Arretierung der Tauchkolbenzylinder dagegen dadurch, daß ein Rückfließen des Hydraulikmediums durch das Rückschlagventil verhindert wird. Um die Tauchkolbenzylinder wieder einzufahren, wird die in den im Querschnitt kleinsten Tauchkolbenzylinder mündende Rückführleitung geöffnet, wodurch zunächst der Zylinderraum des diesen umschließenden Tauchkolbenzylinders entleert wird. Sobald dieser Zylinderraum leer ist, wird durch das Stellglied das Sperrventil des nächsten Tauchkolbenzylinders geöffnet, so daß eine sukzessive Entleerung der einzelnen Tauchkolbenzylinder erfolgt. Hierbei besteht insbesondere auch die Möglichkeit, daß für das Einfahren der Tauchkolbenzylinder ein eigener Überströmkanal mit einem Sperrventil und einem Rückschlagventil vorgesehen ist. Beim Ausfahren der Tauchkolbenzylinder durchfließt das Hydraulikmedium dann jeweils den einen Überströmkanal, beim Einfahren der Tauchkolbenzylinder dagegen den anderen. Hierdurch besteht beispielsweise die Möglichkeit, die dynamischen Eigenschaften beim Aus- bzw. Einfahren durch die Anordnung und Ausbildung der Überströmkanäle unabhängig voneinander zu optimieren.

In bevorzugter Ausführungsform der Erfindung ist das Betätigungsglied für das Sperrventil von einem Stellring gebildet, der in einer Ringnut in der Mantelfläche des Tauchkolbenzylinders angeordnet und axial gegen die Kraft einer Feder zur Stirnfläche des Kolbenbodens hin verstellbar ist, wobei der Stellring von einer radial nach innen vorstehenden Ringschulter betätigt wird, die am freien offenen Ende des den Kolbenboden umschließenden Tauchkolbenzylinders vorgesehen ist. Dabei ist weiter vorgesehen, daß der Stellring auf seiner der Ringschulter zugewandten Seite einen Kragen aufweist, dessen radial äußere Mantelfläche an der Innenwand des umschließenden Tauchkolbenzylinders geführt ist und dessen Stirnfläche einen Anschlag für die Ringschulter bildet. Der Schließkörper des Ventils kann hierbei zweckmäßigerweise mit einem axial gegen den Stellring vorstehenden Stößel versehen sein.

In einer ebenfalls bevorzugten Ausführungsform der Erfindung ist der Verriegelungsring an seiner Umfangsfläche mit einer Ringnut versehen, deren dem Kolbenboden zugewandte Nutwand eine Anlaufschräge für das Verriegelungsglied bildet. In besonders einfacher Ausgestaltung kann das Verriegelungsglied von einer Kugel gebildet sein, die in einer Bohrung in der Wand des Tauchkolbenzylinders angeordnet ist.

Am freien, offenen Ende des Tauchkolbenzylinders ist vorteilhafterweise eine Ausnehmung oder eine Ringnut für den Eintritt des Verriegelungsglieds vorgesehen.

Die zum Einfahren des Auslegers erforderliche Kraft kann von der am Ausleger hängenden Nutzlast aufgebracht werden. Da diese Nutzlast jedoch nicht immer vorhanden bzw. häufig nicht ausreichend groß ist, sieht die Erfindung weiter vor, daß an dem in Ausfahrrichtung letzten Tauchkolbenzylinder ein Rückholseil angeschlossen ist, das auf eine Hubwinde aufspulbar ist. Die Hubwinde kann hierbei von einem Hydraulikmotor angetrieben sein, dessen Antriebsgeschwindigkeit mengen- und druckabhängig von dem aus den Tauchkolbenzylindern abfließenden Hydraulikmedium über ein Senkbremsventil gesteuert ist. Dadurch kann zunächst für den Antrieb dieses Motors das für den Betrieb des Auslegers ohnehin vorhandene Hydrauliksystem mit verwendet werden kann. Darüber hinaus paßt sich der Hydraulikmotor in seiner Arbeitsweise an die Betriebbedingungen an. Ist die auf den Teleskopausleger einwirkende Kraft größer als die Summe der Reibungskräfte der einzelnen Tauchkolbenzylinder, so muß der Hydraulikmotor lediglich so schnell drehen, daß das Rückholseil aufgespult wird. Sind dagegen die Reibungskräfte größer, so muß der Hydraulikmotor die zum Einfahren der einzelnen Tauchkolbenzylinder noch erforderliche Differenzkraft aufbringen.

Zweckmäßigerweise greift an der Hubwinde zusätzlich ein Federmotor an, der das Rückholseil auch bei abgeschaltetem Hydraulikmotor gespannt hält. Dadurch ist sicher gestellt, daß das Rückholseil die empfindlichen Zylinderwandflächen nicht berühren kann, wenn beispielsweise der letzte ausgefahrene Tauchkolbenzylinder infolge einer Abkühlung des Hydrauliköls geringfügig einfährt. Auch beim Wiedereinfahren des Hydrauliksystems muß die Hubwinde hierdurch keine Leerumdrehungen fahren.

Die Teleskopanordnung kann in der vorstehend beschriebenen Weise in bestimmten Einsatzfällen ohne zusätzliche mechanische Bauelemente Verwendung finden. In bevorzugter Verwendungsweise ist jedoch vorgesehen, daß sie in einem ebenfalls teleskopartig ausgebildeten Ausleger eines Krans angeordnet ist, wobei jeweils ein Tauchkolbenzylinder mit dem ihm zugeordneten Auslegerelement verbunden ist. Auf diese Weise werden die Biegekräfte von dem Ausleger aufgenommen, während die Teleskopanordnung im wesentlichen nur in axialer Richtung Kräfte aufnimmt.

Im folgenden wird die Erfindung an einem in der Zeichnung dargestellten Ausführungsbeispiel näher erläutert; es zeigen:
- Fig. 1: eine Teleskopanordnung nach der Erfindung in schematischer Darstellung,
- Fig. 2: die Teleskopanordnung im Längsschnitt und nur teilweiser Darstellung,
- Fig. 3: die Teleskopanordnung in einer zweiten Ausführungsform, ebenfalls im Längsschnitt und nur teilweise dargestellt.

Die in der Zeichnung dargestellte Teleskopanordnung besteht aus mehreren Tauchkolbenzylindern 1,2,3 und ist insbesondere für die Betätigung von Teleskopauslegern bei Kranen oder dergl. vorgesehen. Im einzelnen sind die Tauchkolbenzylinder 1, 2, 3, von denen in den Fig. 2 und 3 der Zeichnung lediglich der am Kran angeschlossene und somit feststehende Tauchkolbenzylinder 1 sowie zwei weitere Tauchkolbenzylinder 2, 3 dargestellt sind, längsverschieblich zueinander angeordnet.

Die Tauchkolbenzylinder 1, 2, 3 und weitere sind in der Art einer Kolben-Zylinder-Anordnung durch Druckbeaufschlagung mit einem Hydraulikmedium ausfahrbar ineinandergeführt. Die Zufuhr des Hydraulikmediums erfolgt durch eine nur schematisch angedeutete Öffnung 4 im feststehenden Tauchkolbenzylinder 1.

Jeder der längsverschieblichen Tauchkolbenzylinder, mit Ausnahme des innersten Tauchkolbenzylinders, ist an seiner in Ausfahrrichtung hinteren Stirnseite durch einen Kolbenboden 5 geschlossen. Im Kolbenboden 5 ist ein sich zwischen seinen axial beiden Seiten erstreckender Überströmkanal 6 für das Hydraulikmedium vorgesehen, der durch ein Sperrventil 7 schließbar ist. Dieses Sperrventil 7 befindet sich gewöhnlich in seiner geschlossenen Stellung und wird erst bei vollständig ausgefahrenem Tauchkolbenzylinder 2, 3 geöffnet.

Weiter ist bei dem Ausführungsbeispiel nach Fig. 2 im Zylinderraum jedes der längsverschieblichen Tauchkolbenzylinder 2, 3 ein Verriegelungsring 8 vorgesehen, der durch den Kolbenboden 5 des im Zylinderraum angeordneten, nächsten Tauchkolbenzylinders 3 axial gegen die Kraft einer Feder 9 zum Kolbenboden 5 hin verstellbar ist. Der Verriegelungsring 8 betätigt ein oder mehrere Verriegelungsglieder 10, die die Verschiebbarkeit dieses Tauchkolbenzylinders 3 gegenüber dem ihn umschließenden Tauchkolbenzylinder 2 sperrt, wenn der Verriegelungsring 8 sich in seiner dem Kolbenboden 5 abgewandten Stellung befindet.

Bei dem Ausführungsbeispiel nach Fig. 3 ist dagegen zur Verriegelung der einzelnen Tauchkolbenzylinder 2, 3 zunächst ein Rückschlagventil 24 im Überströmkanal 6 vorgesehen, wodurch ein Rückströmen des Hydraulikmediums ausgeschlossen ist. Um die einzelnen Tauchkolbenzylinder 2, 3 wieder einzufahren, wird das in ihnen befindliche Hydraulikmedium an dem im Querschnitt kleinsten Tauchkolbenzylinder 3 über eine absperrbare Rückführleitung 25 in die Hydraulikeinrichtung 23 zurückgeführt. Das Hydraulikmedium fließt also sowohl beim Aus- wie auch beim Einfahren stets in Richtung von dem im Querschnitt größten Tauchkolbenzylinder 1 zu dem im Querschnitt kleinsten 3. Um das Entleeren der einzelnen Tauchkolbenzylinder 1, 2, 3 in der vorgesehenen Reihenfolge zu ermöglichen, ist ein auf das Sperrventil 7 wirkendes Stellglied 26 vorgesehen, das vom Kolbenboden 5 aus in den Zylinderraum hinein vorsteht und von dem Kolbenboden 5 des darin angeordneten Tauchkolbenzylinders betätigt wird.

In dem in der Zeichnung dargestellten Ausführungsbeispiel sind zwei getrennte Überströmkanäle 6, 27 vorgesehen, wobei der der Fig. 2 entsprechende Überströmkanal 6 zum Ausfahren der Tauchkolbenzylinder 2, 3 vorgesehen ist, während der andere Überströmkanal 27 dem Einfahren der Tauchkolbenzylinder 2, 3 dient. Es besteht aber ebenso die in der Zeichnung nicht dargestellte Möglichkeit, das Stellglied 26 unmittelbar auf das Sperrventil 7 des ersten Überströmkanals 6 wirken zu lassen, so daß dann nur ein einziger Überströmkanal 6 benötigt wird.

Das Betätigungsglied für das Sperrventil 7 ist von einem Stellring 11 gebildet, der in einer Ringnut 12 in der Mantelfläche des Tauchkolbenzylinders 2, 3 angeordnet und axial gegen die Kraft einer Feder 13 zur äußeren Stirnfläche des Kolbenbodens 5 hin verstellbar ist. Der Stellring 11 wird von einer radial nach innen vorstehenden Ringschulter 14 betätigt, die am freien offenen Ende des den Kolbenboden 5 umschließenden Tauchkolbenzylinders 1, 2 vorgesehen ist. Der Stellring 11 weist auf seiner der Ringschulter 14 zugewandten Seite einen Kragen 15 auf, dessen radial äußere Mantelfläche an der Innenwand des umschließenden Tauchkolbenzylinders 1, 2 geführt ist. Die Stirnfläche des Kragens 15 bildet dabei einen Anschlag für die Ringschulter 14.

Der Schließkörper 7.1 des Sperrventils 7 ist im Ausführungsbeispiel kugelförmig ausgebildet und befindet sich in einer Ventilkammer, in der der Schließkörper 7.1 durch eine Feder 7.2 in der das Ventil schließenden Stellung gehalten ist. Der Schließkörper 7.1 ist zu seiner Betätigung mit einem axial gegen den Stellring 11 vorstehenden Stößel 16 versehen, durch den der Schließkörper 7.1 von dem Ventilsitz abgehoben wird, sobald der Kragen 15 des Stellrings 11 an der Ringschulter 14 anstößt.

Der Verriegelungsring 8 bei der Ausführungsform nach Fig. 2 ist an seiner Umfangsfläche mit einer Ringnut 17 versehen, deren dem Kolbenboden zugewandte Nutwand 18 eine Anlaufschräge für das Verriegelungsglied 10 bildet. Das Verriegelungsglied 10 ist in besonders einfacher Ausgestaltung als Kugel ausgebildet, die in einer Bohrung in der Wand des Tauchkolbenzylinders 2, 3 angeordnet ist. Am freien, offenen Ende des Tauchkolbenzylinders 1, 2, 3 ist jeweils eine Ausnehmung 19 oder eine Ringnut vorgesehen, die den Eintritt des Verriegelungsgliedes 10 ermöglicht, wodurch eine gegenseitige mechanische Sperrung der beiden sich anliegenden Tauchkolbenzylinder 1, 2, 3 erreicht wird.

Wird bei vollständig eingefahrener Teleskopanordnung durch die Öffnung 4 Hydraulikflüssigkeit eingespeist, so wird zunächst der erste verschiebbare Tauchkolbenzylinder 2 ausgefahren, da das im Kolbenboden 5 dieses Tauchkolbenzylinders 2 angeordnete Sperrventil 7 zunächst geschlossen ist. Sobald der erste bewegliche Tauchkolbenzylinder 2 vollständig ausgefahren ist, stößt der Stellring 11 an der Ringschulter 14 an und öffnet hierdurch das Sperrventil 7. Auf diese Weise kann die Hydraulikflüssigkeit in den nächsten Zylinderraum einströmen, jedoch nur in diesen, da alle nachfolgenden Sperrventile 7 in entsprechender Weise noch geschlossen sind. In dieser Weise werden nachfolgend alle Tauchkolbenzylinder 2, 3 in der Reihenfolge mit abnehmendem Querschnitt ausgefahren und in der ausgefahrenen Stellung jeweils verriegelt.

Durch die gegenseitige Verriegelung der einzelnen Tauchkolbenzylinder 1, 2, 3 ist beim Einfahren der Teleskopanordnung der umgekehrte Ablauf gewährleistet. Dabei kann zum Einfahren der Teleskopanordnung die an ihr hängende Nutzlast ausgenutzt werden. Da diese jedoch nicht immer vorhanden ist bzw. in ihrer Größe oft nicht ausreicht, ist an dem in Ausfahrrichtung letzten Tauchkolbenzylinder 3 bzw. an dem im letzten Tauchkolbenzylinder verschiebbar geführten Kolben ein Rückholseil 20 angeschlossen, das auf eine Winde 21 aufspulbar ist. Diese Hubwinde 21 ist zweckmäßigerweise von einem Hydraulikmotor 22 angetrieben, der von der zur Betätigung der Teleskopanordnung ohnehin erforderlichen Hydraulikeinrichtung 23 mit gespeist werden kann. Dabei wird die Antriebsgeschwindigkeit der Hydraulikeinrichtung mengen- und/oder druckabhängig von dem aus den Tauchkolbenzylindern 1,2,3 abfließenden Hydraulikmedium über ein Ventil, insbes. ein Senkbremsventil gesteuert.

An der Hubwinde 21 greift zusätzlich eine Seilspanneinrichtung, insbes. ein Federmotor 28 an, der das Rückholseil auch bei abgeschaltetem Hydraulikmotor 22 gespannt hält. Hierdurch ist sicher gestellt, daß das Rückholseil 20 stets in gespanntem Zustand gehalten wird, so daß es auch die empfindlichen Zylinderwandflächen nicht berühren kann. Dies ist insbesondere insofern von Bedeutung, als ein geringfügiges Einfahren der einzelnen Tauchkolbenzylinder 1, 2, 3 infolge einer Abkühlung des Hydraulikmediums nicht auszuschließen ist.

## Patentansprüche

1. Teleskopanordnung aus mehreren Tauchkolbenzylindern (1, 2, 3), insbesondere für Teleskopausleger bei Kranen oder dergl., bei der die Tauchkolbenzylinder (1, 2, 3) längsverschieblich zueinander angeordnet und in der Art einer Kolben-Zylinder-Anordnung durch Druckbeaufschlagung mit einem Hydraulikmedium ausfahrbar ineinander geführt sind, **dadurch gekennzeichnet**, daß jeder der längsverschieblichen Tauchkolbenzylinder (2, 3) an seiner in Ausfahrrichtung hinteren Stirnseite durch einen Kolbenboden (5) geschlossen ist, wobei im Kolbenboden (5) ein sich zwischen seinen axial beiden Seiten erstreckender, durch ein Sperrventil (7) schließbarer Überströmkanal (6) für das Hydraulikmedium und im Bereich des Kolbenbodens (5) ein Betätigungsglied für das Sperrventil (7) vorgesehen ist, das das Sperrventil (7) bei vollständig ausgefahrenem Tauchkolbenzylinder (2, 3) öffnet, und daß im Zylinderraum jedes der längsverschieblichen Tauchkolbenzylinder (2, 3) ein durch den Kolbenboden (5) des im Zylinderraum angeordneten, nächsten Tauchkolbenzylinders (3) axial gegen die Kraft einer Feder (9) zum Kolbenboden (5) hin verstellbarer Verriegelungsring (8) vorgesehen ist, der wenigstens ein radial verstellbares Verriegelungsglied (10) betätigt, das bei dem Kolbenboden (5) abgewandter Stellung des Verriegelungsrings (8) die Verschiebbarkeit dieses Tauchkolbenzylinders (3, 2) gegenüber dem ihn umschließenden Tauchkolbenzylinder (2, 1) sperrt.

2. Teleskopanordnung aus mehreren Tauchkolbenzylindern (1, 2, 3), insbesondere für Teleskopausleger bei Kranen oder dergleichen, bei der die Tauchkolbenzylinder (1, 2, 3) längsverschieblich zueinander angeordnet und in der Art einer Kolben-Zylinder-Anordnung durch Druckbeaufschlagung mit einem Hydraulikmedium ausfahr ineinandergeführt sind, **dadurch gekennzeichnet**, daß jeder, außer dem innersten, der längsverschieblichen Tauchkolbenzylinder (2, 3) an seiner in Ausfahrrichtung hinteren Stirnseite durch einen Kolbenboden (5) geschlossen ist, wobei im Kolbenboden (5) ein sich zwischen seinen axial beiden Seiten erstreckender, durch ein Sperrventil (7) schließbarer und mit einem den Rückfluß aus dem Zylinderraum durch den Kolbenboden (5) sperrenden Rückschlagventil (24) versehener Überströmkanal (6) für das Hydraulikmedium und im Bereich des Kolbenbodens (5) ein Betätigungsglied für das Sperrventil (7) vorgesehen ist, das das Sperrventil (7) bei vollständig ausgefahrenem Tauchkolbenzylinder (2, 3) öffnet, und wobei das Sperrventil (7) durch ein Stellglied (26) geöffnet wird, das vom Kolbenboden (5) aus in den Zylinderraum hinein vorsteht und von dem Kolbenboden (5) des darin angeordneten Tauchkolbenzylinders (2, 3) betätigt wird, und daß in den im Querschnitt kleinsten Tauchkolbenzylinder (3) eine absperrbare Rückführleitung (25) für das Hydraulikmedium mündet.

3. Teleskopanordnung nach Anspruch 2, **dadurch gekennzeichnet**, daß für das Einfahren der Tauchkolbenzylinder (2, 3) ein eigener Überströmkanal (27) mit einem Sperrventil (29) und einem Rückschlagventil (30) vorgesehen ist.

4. Teleskopanordnung nach einem der Ansprüche 1 bis 3, **dadurch gekennzeichnet**, daß das Betätigungsglied für das Sperrventil (7) von einem Stellring (11) gebildet ist, der in einer Ringnut (12) in der Mantelfläche des Tauchkolbenzylinders (2, 3) angeordnet und axial gegen die Kraft einer Feder (13) zur Stirnfläche des Kolbenbodens (5) hin verstellbar ist, wobei der Stellring (11) von einer radial nach innen vorstehenden Ringschulter (14) betätigt wird, die am freien offenen Ende des den Kolbenboden (5) umschließenden Tauchkolbenzylinders (2, 3) vorgesehen ist.

5. Teleskopanordnung nach Anspruch 4, **dadurch gekennzeichnet**, daß der Stellring (11) auf seiner der Ringschulter (14) zugewandten Seite einen Kragen (15) aufweist, dessen radial äußere Mantelfläche an der Innenwand des ihn umschließenden Tauchkolbenzylinders (2, 3) geführt ist und dessen Stirnfläche einen Anschlag für die Ringschulter (14) bildet.

6. Teleskopanordnung nach Anspruch 4 oder 5, **dadurch gekennzeichnet**, daß der Schließkörper (7.1) des Ventils (7) mit einem axial gegen den Stellring (11) vorstehenden Stößel (16) versehen ist.

7. Teleskopanordnung nach einem der Ansprüche 1 und 4 bis 6, **dadurch gekennzeichnet**, daß der Verriegelungsring (8) an seiner Umfangsfläche mit einer Ringnut (17) versehen ist, deren dem Kolbenboden (5) zugewandte Nutwand (18) eine Anlaufschräge für das Verriegelungsglied (10) bildet.

8. Teleskopanordnung nach einem der Ansprüche 1 und 4 bis 7, **dadurch gekennzeichnet**, daß das Verriegelungsglied (10) von einer Kugel gebildet ist, die in einer Bohrung in der Wand des Tauchkolbenzylinders (2, 3) angeordnet ist.

9. Teleskopanordnung nach einem der Ansprüche 1 und 4 bis 8, **dadurch gekennzeichnet,** daß am freien, offenen Ende des Tauchkolbenzylinders (1, 2, 3) eine Ausnehmung oder eine Ringnut für den Eintritt des Verriegelungsglieds (10) vorgesehen ist.

10. Teleskopanordnung nach einem der Ansprüche 1 und 4 bis 9, **dadurch gekennzeichnet,** daß an dem in Ausfahrrichtung letzten Tauchkolbenzylinder (3) ein Rückholseil (20) angeschlossen ist, das auf eine Hubwinde (21) aufspulbar ist.

11. Teleskopanordnung nach Anspruch 10, **dadurch gekennzeichnet,** daß die Hubwinde (21) von einem Hydraulikmotor (22) angetrieben ist, dessen Antriebsgeschwindigkeit mengen- und druckabhängig von dem aus den Tauchkolbenzylindern (1, 2, 3) abfließenden Hydraulikmedium über ein Senkbremsventil gesteuert ist.

12. Teleskopanordnung nach Anspruch 11, **dadurch gekennzeichnet,** daß an der Hubwinde (21) zusätzlich ein Federmotor (28) angreift, der das Rückholseil auch bei abgeschaltetem Hydraulikmotor (22) gespannt hält.

13. Teleskopanordnung nach einem der Ansprüche 2 bis 6 und 10 bis 12, **dadurch gekennzeichnet,** daß sie in einem ebenfalls teleskopartig ausgebildeten Ausleger eines Krans angeordnet ist, wobei jeweils ein Tauchkolbenzylinder (1, 2, 3) mit dem ihm zugeordneten Auslegerelement verbunden ist.

## Claims

1. A telescopic system consisting of a plurality of trunk piston cylinders (1, 2, 3), particularly for telescopic jibs of cranes or the like, the trunk piston cylinders (1, 2, 3) being arranged to be longitudinally displaceable relatively to one another and being guided one inside the other for extension after the style of a piston and cylinder arrangement by application of the pressure of a hydraulic medium, characterised in that each of the longitudinally displaceable trunk piston cylinders (2, 3) is closed by a piston head (5) at its rear end face as considered in the direction of extension, there being provided in the piston head (5) a transfer duct (6) for the hydraulic medium, said duct extending between its two sides axially and being closable by a check valve (7), while an actuating member for the check valve (7) is provided in the region of the piston head (5) and opens the check valve (7) when the trunk piston cylinder (2, 3) is fully extended, and in that there is provided in the cylinder chamber of each of the longitudinally displaceable trunk piston cylinders (2, 3) a locking ring (8) which is axially movable towards the piston head (5) against the force of a spring (9) by the piston head (5) of the next trunk piston cylinder (3) disposed in the cylinder chamber, said locking ring (8) actuating at least one radially movable locking member (10) which, when the locking ring (8) is in the position remote from the piston head (5), blocks the displaceability of said trunk piston cylinder (3, 2) relative to the trunk piston cylinder (2, 1) surrounding it.

2. A telescopic system consisting of a plurality of trunk piston cylinders (1, 2, 3), particularly for telescopic jibs of cranes or the like, the trunk piston cylinders (1, 2, 3) being arranged to be longitudinally displaceable relatively to one another and being guided one inside the other for extension after the style of a piston and cylinder arrangement by application of the pressure of a hydraulic medium, characterised in that each of the longitudinally displaceable trunk piston cylinders (2, 3), except the innermost one, is closed by a piston head (5) at its rear end face as considered in the direction of extension, there being provided in the piston head (5) a transfer duct (6) for the hydraulic medium, said duct extending between its two sides axially and being closable by a check valve (7) and having a non-return valve (24) which blocks the return flow from the cylinder chamber through the piston head (5), while an actuating member for the check valve (7) is provided in the region of the piston head (5) and opens the check valve (7) when the trunk piston cylinder (2, 3) is fully extended, and wherein the check valve (7) is opened by a control element (26) which projects from the piston head (5) into the cylinder chamber and is actuated by the piston head (5) of the trunk piston cylinder (2, 3) disposed therein, and in that a closable return line (25) for the hydraulic medium leads into the trunk piston cylinder (3) of smallest cross-section.

3. A telescopic system according to claim 2, characterised in that a separate transfer duct (27) with a check valve (29) and a non-return valve (30) is provided for the retraction of the trunk piston cylinders (2, 3).

4. A telescopic system according to any one of claims 1 to 3, characterised in that the actuating member for the check valve (7) is formed by an actuating ring (11) which is disposed in an annular groove (12) in the lateral surface of the trunk piston cylinder (2, 3) and is movable axially against the force of a spring (13) towards the end face of the piston head (5), the actuating ring (11) being actuated by an annular shoulder (14) projecting radially inwards and provided at the free open end of the trunk piston cylinder (2, 3) surrounding the piston head (5).

5. A telescopic system according to claim 4, characterised in that the side of the actuating ring (11) facing the annular shoulder (14) has a collar (15), the radially outer lateral surface of which is guided at the inner wall of the trunk piston cylinder (2, 3) surrounding it and the end face of which forms an abutment for the annular shoulder (14).

6. A telescopic system according to claim 4 or 5, characterised in that the closure member (7.1) of the valve (7) is provided with a push rod (16) projecting axially against the actuating ring (11).

7. A telescopic system according to any one of claims 1 and 4 to 6, characterised in that the locking ring (8) is provided at its peripheral surface with an annular groove (17) whose wall (18) facing the piston head (5) forms a ramp for the locking member (10).

8. A telescopic system according to any one of claims 1 and 4 to 7, characterised in that the locking member (10) is formed by a ball disposed in a bore in the wall of the trunk piston cylinder (2, 3).

9. A telescopic system according to any one of claims 1 and 4 to 8, characterised in that a recess or an annular groove for the entry of the locking member (10) is provided at the free open end of the trunk piston cylinder (1, 2, 3).

10. A telescopic system according to any one of claims 1 and 4 to 9, characterised in that a return cable (20) is connected to the last trunk piston cylinder (3) in the direction of extension and can be wound on a winch (21).

11. A telescopic system according to claim 10, characterised in that the winch (21) is driven by a hydraulic motor (22), the driving speed of which is controlled, in dependence on flow and pressure, via a lowering brake valve by the hydraulic medium flowing out of the trunk piston cylinders (1, 2, 3).

12. A telescopic system according to claim 11, characterised in that a spring motor (28) additionally engages the winch (21) to keep the return cable under tension even when the hydraulic motor (22) is disconnected.

13. A telescopic system according to any one of claims 2 to 6 and 10 to 12, characterised in that it is disposed in a likewise telescopically constructed jib of a crane, each trunk piston cylinder (1, 2, 3) being connected to its associated jib element.

## Revendications

1. Dispositif télescopique composé de plusieurs cylindres de piston plongeur (1, 2, 3), en particulier pour une flèche télescopique de grue ou similaire, dans lequel les cylindres de piston plongeur (1, 2, 3) sont disposés de façon mobile en longueur l'un par rapport à l'autre et sont guidés de façon à sortir l'un dans l'autre par application d'une pression par un fluide hydraulique, à la manière d'un dispositif piston-cylindre, caractérisé en ce que chacun des cylindres de piston plongeur (2, 3) mobiles sur la longueur est fermé par un fond de piston (5) sur son côté frontal arrière suivant le sens de sortie, un canal d'admission (6) obturable par une soupape (7), s'étendant entre ses deux côtés latéraux, étant prévu dans le fond de piston (5) pour le fluide hydraulique, et un élément d'actionnement de la soupape (7) étant prévu dans la zone du fond de piston (5), ledit élément d'actionnement ouvrant la soupape (7) lorsque le cylindre de piston plongeur (2, 3) est complètement sorti, et en ce que dans la chambre de cylindre de chacun des cylindres de piston plongeur (2, 3) mobiles en longueur est prévu un anneau de blocage (8) pouvant être déplacé dans le fond de piston (5) du cylindre de piston plongeur (3) suivant disposé dans la chambre de cylindre, vers le fond de piston (5) contre la force d'un ressort (9), ledit anneau de blocage actionnant au moins un élément de blocage (10) pouvant se déplacer radialement et qui, dans la position opposée au fond de piston (5) de l'anneau de blocage (8), bloque la mobilité de ce cylindre de piston plongeur (3, 2) par rapport au cylindre de piston plongeur (2, 1) qui l'entoure.

2. Dispositif télescopique composé de plusieurs cylindres de piston plongeur (1, 2, 3), en particulier pour une flèche télescopique de grue ou similaire, dans lequel les cylindres de piston plongeur (1, 2, 3) sont disposés de façon mobile en longueur l'un par rapport à l'autre et sont guidés de façon à sortir l'un dans l'autre par application d'une pression par un fluide hydraulique, à la manière d'un dispositif piston-cylindre, caractérisé en ce que chacun des cylindres de piston plongeur (2, 3) mobiles sur la longueur, à l'exception de celui qui est situé le plus à l'intérieur, est fermé par un fond de piston (5) sur son côté frontal arrière suivant le sens de sortie, dans le fond de piston (5) étant prévu pour le fluide hydraulique un canal d'admission (6) s'étendant entre ses deux côtés axiaux, ledit canal étant obturable par une soupape (7) et muni d'un clapet anti-retour (24) bloquant le flux circulant en retour hors de la chambre de cylindre et à travers le fond de piston (5), et un élément d'actionnement de la soupape (7) étant prévu dans la zone du fond de piston (5), ledit élément d'actionnement ouvrant complètement la soupape (7) lorsque le cylindre de piston plongeur (2, 3) est sorti, la soupape (7) étant ouvert par un vérin (26) dépassant depuis le fond de piston (5) dans la chambre de cylindre et est actionné depuis le fond de piston (5) du cylindre de piston plongeur (2, 3) disposé à l'intérieur, et en ce qu'une conduite de retour (25) obturable pour le fluide hydraulique débouche dans le cylindre de piston plongeur (3) de plus petite section.

3. Dispositif télescopique suivant la revendication 2, caractérisé en ce qu'il est prévu, pour l'introduction du cylindre de piston plongeur (2, 3), un canal d'admission (27) autonome comportant un clapet (29) et un clapet anti-retour (30).

4. Dispositif télescopique suivant l'une des revendications 1 à 3, caractérisé en ce que l'élément d'actionnement de la soupape (7) est constitué d'un anneau de réglage (11) disposé dans une rainure annulaire (12) dans la surface du cylindre de piston plongeur (2, 3) et peut être déplacé axialement, contre la force d'un ressort (13), vers la face frontale du fond de piston (5), l'anneau de réglage (11) étant actionné par un épaulement annulaire (14) dépassant radialement vers l'avant et prévu à l'extrémité ouverte libre du cylindre de piston plongeur (2, 3) entourant le fond de piston (5).

5. Dispositif télescopique suivant la revendication 4, caractérisé en ce que l'anneau de réglage (11) présente, sur son côté orienté vers l'épaulement annulaire (14), une collerette (15) dont la surface extérieure radiale s'étend sur la paroi intérieure du cylindre de piston plongeur (2, 3) qui l'entoure et dont la face frontale forme une butée pour l'épaulement annulaire (14).

6. Dispositif télescopique suivant la revendication 4 ou 5, caractérisé en ce que le corps de fermeture (7.1) de la soupape (7) est muni d'un poussoir (16) dépassant axialement contre l'anneau de réglage (11).

7. Dispositif télescopique suivant l'une des revendications 1 et 4 à 6, caractérisé en ce que l'anneau de blocage (8) est muni sur sa surface périphérique d'une rainure annulaire (17) dont la paroi de rainure (18) orientée vers le fond de piston (5) forme une pente de départ pour l'élément de blocage (10).

8. Dispositif télescopique suivant l'une des revendications 1 et 4 à 7, caractérisé en ce que l'élément de blocage (10) est constitué d'une bille disposée dans un alésage de la paroi du cylindre de piston plongeur (2, 3).

9. Dispositif télescopique suivant l'une des revendications 1 et 4 à 8, caractérisé en ce qu'un évidement ou une rainure annulaire pour l'entrée de l'élément de blocage (10) est prévue à l'extrémité ouverte libre du cylindre de piston plongeur (1, 2, 3).

10. Dispositif télescopique suivant l'une des revendications 1 et 4 à 9, caractérisé en ce qu'un câble de rappel (20) est raccordé au dernier, dans le sens de sortie, cylindre de piston plongeur (3), ledit câble étant enroulable sur un treuil (21).

11. Dispositif télescopique suivant la revendication 10, caractérisé en ce que le treuil (21) est entraîné par un moteur hydraulique (22) dont la vitesse d'entraînement est commandée en fonction du débit et de la pression par le fluide hydraulique s'écoulant hors des cylindres de piston plongeur (1, 2, 3) par l'intermédiaire d'une soupape de descente freinée.

12. Dispositif télescopique suivant la revendication 11, caractérisé en ce que sur le treuil (21) s'engage en outre un entraînement par ressort (28) qui maintient le câble de rappel tendu même lorsque le moteur hydraulique (22) est arrêté.

13. Dispositif télescopique suivant l'une des revendications 2 à 6 et 10 à 12, caractérisé en ce qu'il est disposé dans la flèche de configuration également télescopique d'une grue, un cylindre de piston plongeur (1, 2, 3) étant à chaque fois raccordé à l'élément de flèche qui lui est associé.
